# EUROPÄISCHE PATENTSCHRIFT

(11) **EP 4 098 944 B1**
(45) Veröffentlichungstag und Bekanntmachung des Hinweises auf die Patenterteilung: **29.04.2026**
(21) Anmeldenummer: 22175392.4
(22) Anmeldetag: 25.05.2022
(51) Int. Cl.: F23N 5/12, F23N 5/08, F23N 5/24, F23D 14/02

(54) **VERFAHREN ZUR ÜBERWACHUNG EINER FLAMME EINES HEIZGERÄTES, HEIZGERÄT, COMPUTERPROGRAMM UND SPEICHERMEDIUM**
METHOD FOR MONITORING A FLAME OF A HEATING DEVICE, HEATING DEVICE, COMPUTER PROGRAM AND STORAGE MEDIUM
PROCÉDÉ DE SURVEILLANCE D'UNE FLAMME D'UN APPAREIL DE CHAUFFAGE, APPAREIL DE CHAUFFAGE, PROGRAMME INFORMATIQUE ET SUPPORT D'ENREGISTREMENT

(30) Priorität: 01.06.2021 DE 102021114157
(43) Veröffentlichungstag der Anmeldung: 07.12.2022
(73) Patentinhaber: Vaillant GmbH, 42859 Remscheid NRW (DE)
(72) Erfinder: Grabe, Jochen, 51688 Wipperfürth (DE); Oerder, Bodo, 42897 Remscheid (DE); Hopf, Matthias, 42855 Remscheid (DE); Wohlfeil, Arnold, 42799 Leichlingen (DE); Staab, Fabian, 42283 Wuppertal (DE); Schumacher, Michael, 51688 Wipperfürth (DE)
(74) Vertreter: Popp, Carsten

(56) Entgegenhaltungen:
- JP-A- H09 145 049
- US-A- 3 059 693
- US-A- 3 301 307

## Beschreibung

Die Erfindung betrifft ein Verfahren zur Überwachung einer Flamme eines Heizgerätes, ein Computerprogramm, ein Speichermedium und ein Heizgerät.

Heizgeräte sind häufig mit einer Einrichtung zur Erkennung und Überwachung der Flamme ausgerüstet, um ein Austreten von unverbranntem Brenngas zu erkennen. Daneben werden die Informationen über die Flamme häufig für eine Regelung des Heizgerätes genutzt, insbesondere für eine Regelung der Zusammensetzung des Verbrennungsgemisches (Brennstoff und Verbrennungsluft). Hierfür kommt eine Flammenüberwachungseinrichtung zum Einsatz, beispielsweise optische Systeme oder auch Ionisationselektroden.

Es sind auch Heizgeräte bekannt, die für verschiedene Arten Gas, beispielsweise Erdgas als L-Gas oder H-Gas, Wasserstoff oder auch Flüssiggas geeignet sind. Es hat sich jedoch gezeigt, dass eine Überwachung der Flamme bei einer Nutzung eines Heizgerätes mit verschiedenen Arten von Gas Schwierigkeiten mit sich bringt, weil die Position und/oder die Ausbildung einer Flamme von der Art des Brenngases abhängig sind. Nachteilig kann eine ungenaue oder nicht funktionierende Überwachung der Flamme zu einer Abschaltung des Heizgerätes führen, was mit einem Komfortverlust und Kosten für den Betreiber einhergeht.

Die JP H09 145049 A beschreibt ein Verfahren und eine Vorrichtung, bei denen ein Flammenstab zur Überwachung einer Flamme in Abhängigkeit eines Oxidationszustandes durch eine Antriebseinheit in axialer Richtung in die Flamme verbracht wird.

Die US 3 301 307 A betrifft eine Einrichtung zum Erfassen eines Flammenbildes eines Brenners, bei dem eine Elektrode in der Flamme bewegt und dabei eine Spannungskurve der Elektrode erfasst wird, anhand derer ein Flammenbild abgeleitet werden kann.

Die US 3 059 693 A zeigt einen direkten automatischen Funkenzünder und ein Sicherheitsüberprüfungssystem, bei dem ein thermisches Element sich unter Einwirkung der Wärme der Flamme ausdehnt und dabei einen mechanischen Schalter schließt, wodurch auf das Vorhandensein einer Flamme geschlossen werden kann.

Die vorgenannten Lösungen sind für optische Sensoren einer Flammenüberwachung ungeeignet. Nachteilig erfordern die gezeigten Lösungen mit einer in der Flamme angeordneten bzw. zu bewegenden Elektrode einen erhöhten Wartungsaufwand, da die Elektrode unter dem Einfluss der Flamme verschleißen und/ oder verschmutzen kann und sind somit für den Einsatz in einem Heizgerät zur Versorgung von Gebäuden ungeeignet. Die vorgeschlagenen Lösungen sind zudem besonders für Einzelflammen geeignet. Die Überwachung eines Flammenfeldes, wie beispielsweise bei einem Lochblech eines Brenners eines Heizgerätes, ist mit den gezeigten Vorrichtungen nicht oder nur mit hohem Aufwand möglich.
Die DE 296 12 014 U1 schlägt eine Flammendetektionseinrichtung für eine Flamme eines Gasbrenners vor, aufweisend mindestens zwei Flammendetektionselemente, die in einem unterschiedlichen Abstand zu einer Brenneroberfläche angeordnet sind. Allerdings kann der Einsatz von mindestens zwei Flammendetektionselementen hohe Kosten bewirken.

Hiervon ausgehend ist es Aufgabe der Erfindung, ein Verfahren zur Überwachung einer Flamme eines Heizgerätes vorzuschlagen, das die geschilderten Probleme des Standes der Technik zumindest teilweise überwindet. Insbesondere soll das Verfahren einen sicheren Betrieb eines Heizgerätes mit unterschiedlichen Arten von Brenngas ermöglichen.

Zudem soll das Verfahren ohne erhöhten Aufwand durchführbar sein und die Komplexität eines Heizgerätes zumindest nicht wesentlich erhöhen.

Diese Aufgaben werden gelöst durch die Merkmale von Anspruch 1. Weitere vorteilhafte Ausgestaltungen der hier vorgeschlagenen Lösung sind in den abhängigen Patentansprüchen angegeben. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Das erfindungsgemäße Verfahren zur Überwachung einer Flamme eines Heizgerätes, aufweisend eine Flammenüberwachungseinrichtung, aufweisend einen optischen Sensor, umfasst zumindest die folgenden Schritte:
a) Sensorisches Ermitteln einer Flammensituation mit der Flammenüberwachungseinrichtung; die Rückschlüsse auf Flammencharakteristika wie die Position und/oder die Ausbildung der Flamme am Brenner erlaubt
b) Bewerten der ermittelten Flammensituation mittels einer Vergliechs- oder Analyseeinheit des Heizgeräts hinsichtlich mindestens einer Flammencharakteristik, die eine relative Lage der Flamme zum Brenner, die Höhe, die Ausrichtung, die Verteilung, die Temperatur und/oder die Farbe der Flamme umfasst, wobei ein Vergleich mit vorgegebenen, früher ermittelten und/oder früher bewerteten Flammencharakteristik einer Flammensituationen erfolgt, so dass eine zeitliche Veränderung feststellbar ist;
c) Positionieren der Flammenüberwachungseinrichtung in Abhängigkeit der Flammencharakteristik

Das Ermitteln einer (aktuellen) Flammensituation erfolgt sensorisch. Insbesondere kann ermittelt werden, mit welchem Brenngas und/oder welchem Brenngas-LuftGemisch die Flamme erzeugt wird. Die aktuelle Flammensituation erlaubt insbesondere Rückschlüsse auf die Position und/oder die Ausbildung der Flammen am Brenner. Diese Rückschlüsse führen im Rahmen des Schritts b) zu einer Bewertung, wie aktuell eine bzw. mehrere Flammencharakteristika ausgeprägt sind. Eine Flammencharakteristik umfasst die relative Lage der Flamme zum Brenner, die Höhe, die Ausrichtung, die Verteilung, die Temperatur und/oder die Farbe, etc. der Flamme. Schritt b) umfasst einen Vergleich mit vorgegebenen bzw. früher ermittelten / bewerteten Flammencharakteristika, so dass eine zeitliche Veränderung der Flammencharakteristika feststellbar ist. Einer Flammencharakteristik kann eine vorgegebene oder geeignete Position der Flammenüberwachungseinrichtung zugeordnet sein, so dass in Schritt c) in Abhängigkeit dieser Flammencharakteristik(a) eine tatsächliche Position der Flammenüberwachungseinrichtung eingestellt wird.

Durch ein Verbringen der Flammenüberwachungseinrichtung in eine geeignete Position gemäß Schritt c) kann die Funktionalität der Einrichtung zur Überwachung der Flamme gewährleistet werden. Die geeignete Position zur Überwachung kann insbesondere auf die Art des Brenngases und damit verbundene Flammhöhe und Ausbreitung abgestimmt sein. Vorteilhaft kann so eine sichere Überwachung der Flamme eines Heizgerätes auch bei einem Betrieb mit unterschiedlichen Arten von Brenngas sichergestellt werden.

Bei dem Heizgerät handelt es sich insbesondere um ein Gasheizgerät, das dazu eingerichtet ist, ein Brenngas unter Zufuhr von Umgebungsluft zu verbrennen und Wärmeenergie, beispielsweis zur Erwärmung eines Wärmeträgers eines Heizkreislaufes oder auch zur Bereitstellung in einer Warmwasserversorgung zu erwärmen. Insbesondere kann es sich bei dem Heizgerät um ein Gas-Brennwertgerät handeln. Das Heizgerät weist in der Regel eine Brennkammer und eine Fördereinrichtung auf, die ein Gemisch von Brenngas und Verbrennungsluft in eine Brennkammer fördert. Die Verbrennungsprodukte können anschließend durch eine Abgasanlage abgeführt werden.

Das Heizgerät weist eine Flammenüberwachungseinrichtung auf. Eine Überwachung der Flamme eines Heizgerätes erscheint insbesondere wichtig, um ein Austreten von (unverbranntem) Brenngas zu verhindern. Von austretendem Brenngas gehen unter anderem ein hohes gesundheitliches Risiko und eine Explosionsgefahr aus und aufgrund dessen sind Einrichtungen zur Überwachung der Flamme eines Heizgerätes in den meisten Ländern auch gesetzlich vorgeschrieben. Eine Überwachung der Flamme eines Heizgerätes kann beispielsweise in einen sogenannten Gasfeuerungsautomaten integriert sein, wobei dieser auch zur Regelung und Steuerung des Heizgerätes herangezogen werden kann.

Zur Überwachung einer Flamme eines Heizgerätes sind verschiedene Möglichkeiten im Stand der Technik bekannt. Häufig kommt beispielsweise eine Ionisationselektrode zum Einsatz, die bei Zündung und Verbrennung Leitfähigkeit und Gleichrichtereffekt der Flamme ausnutzt, um die Flamme zu detektieren, wobei auch eine Einschätzung der Qualität der Flamme ermöglicht wird. Das Ionisationsprinzip zur Überwachung einer Flamme kommt insbesondere bei erdgasbetriebenen Gasheizgeräten zum Einsatz.

Beispielsweise bei wasserstoffbetriebenen Heizgeräten ist eine Überwachung nach dem Ionisationsprinzip nicht immer einfach und mit hinreichender Sicherheit möglich, weil bei einer Verbrennung von Wasserstoff keine ausreichende Ionenkonzentration entsteht. Zur Überwachung der Flamme von wasserstoffbetriebenen Heizgeräten kommen daher insbesondere optische Einrichtungen zum Einsatz, insbesondere optische Sensoren, beispielsweise UV-Sensoren.

Eine geeignete Position kann eine physische Position (Lage, Ausrichtung, etc.) einer Flammenüberwachungseinrichtung relativ zur Flamme bezeichnen. Insbesondere kann die geeignete Position auch eine Ausrichtung der Flammenüberwachungseinrichtung umfassen, mit anderen Worten deren Blickrichtung. Dies kann insbesondere bei optischen Flammenüberwachungseinrichtungen relevant sein.

Das Verfahren kann manuell initiiert durchgeführt werden, beispielsweise im Rahmen einer Gasumstellung eines Heizgerätes auf eine andere Art Brenngas. Eine Durchführung könnte beispielsweise erfolgen, indem eine mechanische Verbindung einer Flammenüberwachungseinrichtung mit dem Heizgerät gelöst wird, die Flammenüberwachungseinrichtung in eine andere Position verbracht und dort befestigt wird, beispielsweise durch verschiedene Positionen einer Schraubverbindung. Bevorzugt können die Positionen eine Markierung aufweisen.

In einem weiteren Schritt d) kann das Erfassen einer geeigneten Position der Flammenüberwachungseinrichtung erfolgen. Das Erfassen einer geeigneten Position der Flammenüberwachungseinrichtung kann in einem Ermitteln einer, beispielsweise auf einem Speichermedium des Regel- und Steuergerätes, gespeicherten Position sein.

Die Schritte a) bis d) können in der angegebenen Reihenfolge ausgeführt werden. Es ist möglich, dass Schritt d) vor den Schritten a) bis c) ausgeführt wird. Es ist möglich, dass die Schritte zeitlich zumindest teilweise überlagert bzw. parallel ausgeführt werden. Es ist möglich, dass Schritt a) zu vorgegebenen Zeitpunkten und/oder aufgrund einer konkreten Brennersituation bzw. eines Ergebnisses der Flammenüberwachung selbstständig ausgeführt wird.

Ein Erfassen einer geeigneten Position der Flammenüberwachungseinrichtung kann darin bestehen, durch eine Auswertung der Überwachung durch die Flammenüberwachungseinrichtung während des Verbringens derselben, eine geeignete Position festzustellen, und diese zu erfassen.

Die Flammenüberwachungseinrichtung kann in bzw. an einer Positioniereinrichtung angeordnet sein. Eine Positioniereinrichtung kann eine Einrichtung sein, mit der die Flammenüberwachungseinrichtung in verschiedene Positionen verbracht und fixiert werden kann. Eine Positioniereinrichtung kann beispielsweise als Schiene ausgeführt sein, innerhalb derer die Flammenüberwachungseinrichtung verschiebbar angeordnet ist.

Die Positioniereinrichtung kann über eine Rotationseinrichtung, beispielsweise ein (Kugel-)Gelenk oder ein Scharnier, verfügen. In vorteilhafter Weise kann die Flammenüberwachungseinrichtung so mittels einer Translations- und/oder einer Rotationsbewegung bewegt und ausgerichtet werden.

Die Flammenüberwachungseinrichtung kann durch mindestens einen Antrieb verbracht bzw. positioniert werden. Der mindestens eine Antrieb kann beispielsweise ein elektrischer oder ein hydraulischer Antrieb sein. Bevorzugt kann ein Antrieb für eine Translationsbewegung, wie ein Linearantrieb, und ein Antrieb für eine Rotationsbewegung vorgesehen sein. Mittels eines Antriebes kann vorteilhaft ein automatisiertes Verbringen der Flammenüberwachungseinrichtung realisiert werden. Hierfür können verschiedene Positionen der Flammenüberwachungseinrichtung auf einem Speicher, beispielsweise des Regel-und Steuergerätes des Heizgerätes, hinterlegt sein. Bei Bedarf, beispielsweise einer Umstellung der Gasart, abgerufen und die Flammenüberwachungseinrichtung in die abgerufene Position verbracht werden.

Die Positioniereinrichtung kann ein Element mit Längsausdehnung, beispielsweise eine Schiene umfassen, auf der die Flammenüberwachungseinrichtung, bevorzugt in einer Führung, bewegbar ist. Das Element mit Längsausdehnung kann eine Krümmung aufweisen, so dass durch ein Verbringen der Flammenüberwachungseinrichtung auf dem Element mit Längsausdehnung in vorteilhafter Weise sowohl die Position als auch die Ausrichtung der Flammenüberwachungseinrichtung einstellbar ist.

Die Flammenüberwachungseinrichtung kann in Abhängigkeit einer Leistung des Heizgerätes verbracht bzw. positioniert werden. So sind mehrere Flammencharakteristika, z.B. die Position und/oder die Ausdehnung einer Flamme, von der aktuellen Leistung des Heizgerätes abhängig und können zu Ungenauigkeiten in der Überwachung der Flamme führen. Diesem Umstand kann durch ein leistungsabhängiges Positionieren der Flammenüberwachungseinrichtung entgegengewirkt werden. Besonders vorteilhaft kann ein automatisiertes Verbringen der Flammenüberwachungseinrichtung in Abhängigkeit der Leistung des Heizgerätes realisiert werden. Verschiedene Positionen in Abhängigkeit der Leistung des Heizgerätes könnten beispielsweise in Form eines Kennfeldes in einem Speicher abgelegt sein.

Ein Heizgerät nach einem weiteren Aspekt der Erfindung umfasst einen optischen Sensor der Flammenüberwachungseinrichtung zur Ermittlung einer Flammensituation, eine Positioniereinrichtung, eine Vergleichs- und/oder Analyseeinheit zur Bewertung der Flammensituation und ein Regel- und Steuergerät welches geeignet ist, die Schritte des erfindungsgemäßen Verfahrens auszuführen.

Des Weiteren kann es einen Antrieb, einen Datenspeicher, Datenleitungen, elektrische Verbindungen, etc. umfassen.

Nach einem weiteren Aspekt wird auch ein Computerprogramm vorgeschlagen, welches zur Durchführung eines hier vorgestellten Verfahrens eingerichtet ist. Dies betrifft mit anderen Worten ein Computerprogramm(-produkt), umfassend Befehle, die bei der Ausführung des Programms durch das Regel- und Steuergerät des erfindungsgemäßen Heizgeräts dieses veranlassen, ein hier beschriebenes Verfahren auszuführen.

Nach einem weiteren Aspekt wird auch ein maschinenlesbares Speichermedium vorgeschlagen, auf dem das Computerprogramm gespeichert ist. Auf dem Speichermedium können zudem geeignete Positionen für verschiedene Gasarten und/ oder für verschiedene Leistungen des Heizgerätes, insbesondere in Form eines Kennfeldes, gespeichert sein.

Regelmäßig handelt es sich bei dem maschinenlesbaren Speichermedium um einen computerlesbaren Datenträger.

Das Regel- und Steuergerät kann einen Prozessor aufweisen bzw. über diesen verfügen. In diesem Zusammenhang kann der Prozessor beispielsweise das auf einem Speicher (des Regel- und Steuergeräts) hinterlegte Verfahren ausführen.

Vorteilhaft können auf einem hier vorgeschlagenen Regel- und Steuergerät und/oder einem hier vorgeschlagenen Speichermedium auch Positionen der Flammenüberwachungseinrichtungen, die für verschiedene Gasarten oder Leistungen des Heizgerätes besonders geeignet sind, hinterlegt sein.

Das Regel- und Steuergerät ist Bestandteil eines Heizgerätes der Heizungsanlage. Das Heizgerät ist insbesondere ein Gasheizgerät mit einem Gasbrenner und einer Fördereinrichtung, die ein Gemisch aus Gas und Verbrennungsluft (brennfähiges Gemisch) zu einem Gasbrenner fördern kann. Erfindungsgemäß umfasst das Heizgerät eine Positioniereinrichtung für eine Flammenüberwachungseinrichtung, mit der verschiedene Positionen und/ oder Ausrichtungen der Flammenüberwachungseinrichtung einstellbar sind.

Hier werden somit ein Verfahren zur Überwachung einer Flamme eines Heizgerätes, ein Computerprogramm und ein Heizgerät zur Durchführung des Verfahrens angegeben, welche die mit Bezug auf den Stand der Technik geschilderten Probleme zumindest teilweise lösen. Insbesondere tragen das Verfahren, das Computerprogramm und das Heizgerät jeweils zumindest dazu bei, eine exakte und sichere Überwachung einer Flamme eines Heizgerätes bei einer Verwendung verschiedener Arten von Brenngas zu ermöglichen. Zudem kann ein leistungsabhängiges Verbringen der Flammenüberwachungseinrichtung in eine geeignete Position eine sichere Überwachung der Flamme im gesamten Leistungsspektrum des Heizgerätes ermöglichen.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigen:
Fig. 1: eine Heizungsanlage mit einem hier vorgeschlagenen Heizgerät, und
Fig. 2: einen Brenner des Heizgerätes mit einer Flammenüberwachungseinrichtung bei der Durchführung eines hier vorgeschlagenen Verfahrens.

Fig. 1 zeigt beispielhaft und schematisch eine Heizungsanlage 0 mit einem hier vorgeschlagenen Heizgerät 1. Das Heizgerät 1 weist einen Brenner 3 auf, dem ein Gasgemisch (Gemisch aus Brenngas und Luft) über einen Gemischkanal 11 zugeführt werden kann. Über ein Luftansaugrohr 4 kann Umgebungsluft angesaugt werden, der über ein Gaszuführungsrohr 8 Verbrennungsgas zugeführt werden kann. Das Brenngas kann über ein Gasventil 5, welches elektrisch mit einem Regel- und Steuergerät 7 verbunden ist, eingeleitet werden. Im Gemischkanal 11 kann eine Fördereinrichtung 2 angeordnet sein, die ein Gemisch aus Brenngas und Luft zum Brenner 3 fördern kann. Die Fördereinrichtung 2 kann beispielsweise als Gebläse ausgeführt sein und alternativ auch in Strömungsrichtung nach dem Brenner 3 im Abgaskanal einer Abgasanlage 9 angeordnet sein. Der Brenner 3 kann in einer Brennkammer 12 angeordnet sein, die eine Zündeinrichtung 6 und eine Flammenüberwachungseinrichtung 10 aufweisen kann. Die Flammenüberwachungseinrichtung 10 kann beispielsweise als UV-Sensor, also als Sensor für ultraviolettes Licht, ausgebildet sein. Das Brenngas kann beispielsweise Wasserstoff sein.

Fig. 2 zeigt, gleichfalls beispielhaft und schematisch, einen Brenner 3, welcher in Betrieb eine Flamme 17 erzeugen kann. Der Brenner 3 kann in einer Brennertür 13 angeordnet sein und eine Öffnung 15 für eine Flammenüberwachungseinrichtung 10 aufweisen. Die Flammenüberwachungseinrichtung 10 kann in einer Positioniereinrichtung 14 beweglich angeordnet sein. Ein Verbringen (Bewegen bzw. (Neu-)Positionieren) der Flammenüberwachungseinrichtung 10 kann beispielsweise über einen Antrieb 16 erfolgen, der als Linearantrieb ausgeführt sein kann. Durch den Antrieb 10 kann die Flammenüberwachungseinrichtung beispielsweise von einer ersten Position 101 in eine zweite Position 102 verbracht werden. Durch ein Verbringen der Flammenüberwachungseinrichtung 10 kann sowohl eine Position als auch eine Ausrichtung der Flammenüberwachungseinrichtung 10 eingestellt werden. Die erste Position 101 und zweite Position 102 können dabei geeignete Positionen für verschiedene Arten von Brenngas repräsentieren.

Gemäß einer bevorzugten Weiterbildung kann die Flammenüberwachungseinrichtung 10 auch kontinuierlich zwischen der ersten Position 101 und zweiten Position 102 bewegbar sein und so eine sichere Überwachung der Flamme für das gesamte Leistungsspektrum des Brenners 3 bzw. des Heizgerätes 1 ermöglichen.

### Bezugszeichenliste

- 0: Heizungsanlage
- 1: Heizgerät
- 2: Fördereinrichtung
- 3: Brenner
- 4: Luftansaugrohr
- 5: Gasventil
- 6: Zündeinrichtung
- 7: Regel- und Steuergerät
- 8: Gaszuführrohr
- 9: Abgasanlage
- 10: Flammenüberwachungseinrichtung
- 101: erste Position
- 102: zweite Position
- 11: Gemischkanal
- 12: Brennkammer
- 13: Brennertür
- 14: Positioniereinrichtung
- 15: Öffnung
- 16: Antrieb
- 17: Flamme

## Patentansprüche

1. Verfahren zur Überwachung einer Flamme (17) eines Heizgerätes (1) mit einer Flammenüberwachungseinrichtung (10), aufweisend einen optischen Sensor, umfassend zumindest die folgenden Schritte:
a) Sensorisches Ermitteln einer Flammensituation mit der Flammenüberwachungseinrichtung (10), die Rückschlüsse auf Flammencharakteristika wie die Position und/oder die Ausbildung der Flamme (17) am Brenner (3) erlaubt;
b) Bewerten der ermittelten Flammensituation mittels einer Vergleichs- und/oder Analyseeinheit des Heizgeräts (1) hinsichtlich mindestens einer Flammencharakteristik, die eine relative Lage der Flamme (17) zum Brenner (3), die Höhe, die Ausrichtung, die Verteilung, die Temperatur und/oder die Farbe der Flamme (17) umfasst, wobei ein Vergleich mit vorgegebenen, früher ermittelten und/oder früher bewerteten Flammencharakteristik einer Flammensituationen erfolgt, so dass eine zeitliche Veränderung feststellbar ist;
c) Positionieren der Flammenüberwachungseinrichtung (10) in Abhängigkeit der Flammencharakteristik.

2. Verfahren nach Anspruch 1, wobei in einem Schritt
d) ein Erfassen einer geeigneten Position (101, 102) der Flammenüberwachungseinrichtung (10) erfolgt.

3. Verfahren nach einem der vorangehenden Ansprüche, wobei das Verbringen der Flammenüberwachungseinrichtung (10) mittels einer Positioniereinrichtung (14) erfolgt, die eine Translations- und/ oder Rotationsbewegung der Flammenüberwachungseinrichtung (10) ermöglicht.

4. Verfahren nach einem der vorangehenden Ansprüche, wobei das Positionieren der Flammenüberwachungseinrichtung (10) mit einem Antrieb (16) erfolgt.

5. Verfahren nach einem der vorangehenden Ansprüche, wobei die Flammenüberwachungseinrichtung (10) automatisiert positioniert werden kann.

6. Verfahren nach einem der vorangehenden Ansprüche, wobei die Flammenüberwachungseinrichtung (10) in eine Position (101, 102) in Abhängigkeit einer Leistung des Heizgerätes (1) verbracht wird.

7. Heizgerät (1) mit einer optischen Flammenüberwachungseinrichtung (10), einer Positioniereinrichtung (14), einer Vergleichs- und/oder Analyseeinheit und einem Regel- und Steuergerät (7) welches geeignet ist, die Schritte eines Verfahrens nach einem der vorhergehenden Ansprüche auszuführen.

8. Computerprogramm, umfassend Befehle, die bewirken, dass das Regel- und Steuergerät (7) des Heizgeräts (1) des Anspruchs 7 die Verfahrensschritte nach einem der Ansprüche 1 bis 6 ausführt.

9. Maschinenlesbares Speichermedium auf dem das Computerprogramm nach Anspruch 8 gespeichert ist.

## Claims

1. Method for monitoring a flame (17) of a heating appliance (1) with a flame monitoring device (10) having an optical sensor, comprising at least the following steps:
a) Sensory determination of a flame situation with the flame monitoring device (10), which allows conclusions to be drawn about flame characteristics such as the position and/or formation of the flame (17) at the burner (3);
b) evaluating the detected flame situation by means of a comparison and/or analysis unit of the heating appliance (1) with regard to at least one flame characteristic, which includes a relative position of the flame (17) to the burner (3), the height, the orientation, the distribution, the temperature and/or the colour of the flame (17) , whereby a comparison is made with predetermined, previously determined and/or previously evaluated flame characteristics of a flame situation, so that a change over time can be detected ;
c) positioning the flame monitoring device (10) depending on the flame characteristics.

2. . Method according to claim 1, wherein in one step
d) a suitable position (101, 102) of the flame monitoring device (10) is detected.

3. . Method according to one of the preceding claims, wherein the flame monitoring device (10) is moved by means of a positioning device (14) which enables translational and/or rotational movement of the flame monitoring device (10).

4. . Method according to one of the preceding claims, wherein the positioning of the flame monitoring device (10) is carried out with a drive (16).

5. . Method according to one of the preceding claims, wherein the flame monitoring device (10) can be positioned automatically.

6. . Method according to one of the preceding claims, wherein the flame monitoring device (10) is moved to a position (101, 102) depending on the output of the heating appliance (1).

7. . Heating appliance (1) with an optical flame monitoring device (10), a positioning device (14), a comparison and/or analysis unit and a control and regulation device (7) which is suitable for carrying out the steps of a method according to one of the preceding claims.

8. . Computer programme comprising commands which cause the control and regulation device (7) of the heating appliance (1) of claim 7 to execute the method steps according to one of claims 1 to 6.

9. . Machine-readable storage medium on which the computer program according to claim 8 is stored.

## Revendications

1. Procédé de surveillance d'une flamme (17) d'un appareil de chauffage (1) avec un appareil de surveillance de flamme (10), présentant un capteur optique comprenant au moins les étapes suivantes
a) détermination par capteur d'une situation de flamme avec l'appareil de surveillance de flamme (10), qui permet de tirer des conclusions sur des caractéristiques de flamme telles que la position et/ou la formation de la flamme (17) au niveau du brûleur (3) ;
b) évaluation de la situation de flamme déterminée au moyen d'une unité de comparaison et/ou d'analyse de l'appareil de chauffage (1) concernant au moins une caractéristique de flamme qui comprend une position relative de la flamme (17) par rapport au brûleur (3), la hauteur, l'orientation, la répartition, la température et/ou la couleur de la flamme (17), dans lequel une comparaison est effectuée avec des caractéristiques de flamme prédéfinies, déterminées antérieurement et/ou évaluées antérieurement d'une situation de flamme, de sorte qu'un changement temporel est déterminable ;
c) positionnement de l'appareil de surveillance de flamme (10) en fonction de la caractéristique de flamme.

2. Procédé selon la revendication 1, dans lequel, dans une étape
d) une détection d'une position adaptée (101, 102) de l'appareil de surveillance de flamme (10) est effectuée.

3. Procédé selon l'une quelconque des revendications précédentes, dans lequel le déplacement de l'appareil de surveillance de flamme (10) est effectué au moyen d'un appareil de positionnement (14) qui permet un mouvement de translation et/ou de rotation de l'appareil de surveillance de flamme (10).

4. Procédé selon l'une quelconque des revendications précédentes, dans lequel le positionnement de l'appareil de surveillance de flamme (10) est effectué avec un entraînement (16).

5. Procédé selon l'une quelconque des revendications précédentes, dans lequel l'appareil de surveillance de flamme (10) peut être positionné de manière automatisée.

6. Procédé selon l'une quelconque des revendications précédentes, dans lequel l'appareil de surveillance de flamme (10) est déplacé dans une position (101, 102) en fonction d'une puissance de l'appareil de chauffage (1).

7. Appareil de chauffage (1) avec un appareil de surveillance de flamme optique (10), un appareil de positionnement (14), une unité de comparaison et/ou d'analyse et un appareil de régulation et de commande (7), lequel est adapté pour
mettre en œuvre les étapes d'un procédé selon l'une quelconque des revendications précédentes.

8. Programme informatique comprenant des ordres qui font en sorte que l'appareil de régulation et de commande (7) de l'appareil de chauffage (1) de la revendication 7 met en œuvre les étapes de procédé selon l'une quelconque des revendications 1 à 6.

9. Support de stockage lisible par machine sur lequel le programme informatique selon la revendication 8 est stocké.
